# EUROPÄISCHE PATENTSCHRIFT

(11) **EP 1 215 389 B1**
(45) Veröffentlichungstag und Bekanntmachung des Hinweises auf die Patenterteilung: **26.04.2006**
(21) Anmeldenummer: 01120372.6
(22) Anmeldetag: 25.08.2001
(51) Int. Cl.: F02M 35/10, F02M 25/07

(54) **Abgaseinleitvorrichtung für ein Luftansaugkanalsystem einer Brennkraftmaschine**
Exhaust intake device for an air intake system of an internal combustion engine
Système d'admission de gaz d'échappement pour un système d'admission d'air d'un moteur à combustion interne

(30) Priorität: 15.12.2000 DE 10062677
(43) Veröffentlichungstag der Anmeldung: 19.06.2002
(73) Patentinhaber: Pierburg GmbH, 41460 Neuss (DE)
(72) Erfinder: Simons, Norbert, 40221 Düsseldorf (DE)
(74) Vertreter: Ter Smitten, Hans

(56) Entgegenhaltungen:
- EP-A- 0 886 063
- DE-A- 3 517 808
- DE-A- 4 420 247
- DE-U- 9 316 647
- US-A- 4 715 329
- US-A- 5 884 612
- PATENT ABSTRACTS OF JAPAN vol. 1999, no. 14, 22. Dezember 1999 (1999-12-22) -& JP 11 247727 A (DAIHATSU MOTOR CO LTD), 14. September 1999 (1999-09-14)

## Beschreibung

Die Erfindung betrifft eine Abgaseinleitvorrichtung für ein Luftansaugkanalsystem einer Brennkraftmaschine mit einem Luftansaugkanalgehäuse, mit einem Sammeleinlaß, wobei das Luftansaugkanalgehäuse im wesentlichen aus einem Gehäuseoberteil und einem Gehäuseunterteil besteht und der Sammeleinlaß mit einem Frischlufteinlaßkanal zusammenwirkt, in dem eine Drosselklappe angeordnet ist und mit einem im Luftansaugkanalsystem angeordneten Abgaseinlaß, der mit einem Abgasrückführventil und einem den Abgaseinleitstrahl beeinflussenden Strömungsleitkörper zusammenwirkt, wobei das Gehäuseoberteil und/oder das Gehäuseunterteil Formelemente aufweisen, die im montierten Zustand des Luftansaugkanalgehäuses den Strömungsleitkörper bilden.

Abgaseinleitvorrichtungen für Luftansaugkanalsysteme sind hinlänglich bekannt. Durch den Strömungsleitkörper wird gewährleistet, daß die thermische Belastung für das Abgasrückführventil nicht zu groß ist und daß sich durch das direkte Auftreffen des heißen Abgases aus dem Abgaskanal auf die Frischluft im Frischlufteinlaßkanal keine nachteiligen Ablagerungen von Verschmutzungspartikeln, wie z. B. Ruß an den Kanalwänden, ergeben können. Desweiteren soll der Strömungsleitkörper einer gleichmäßigen Vermischung des heißen Abgases mit der Frischluft dienen. Der Strömungsleitkörper kann dabei, wie in der nicht vorveröffentlichten DE-A- 100 32 149 beschrieben, als unabhängiges Zusatzbauteil, beispielsweise als Blechteil, in den Frischlufteinlaßkanal eingesetzt werden, was einen hohen montagetechnischen Aufwand verursacht.
Aus der US-A- 4 715 329 ist eine Abgaseinleitvorrichtung bekannt, wobei Formelemente am Gehäuseoberteil und -unterteil vorgesehen sind, die im montierten Zustand Strömungsleitkörper bilden. Diese Strömungsleitkörper bewirken jedoch lediglich eine unzureichende, ungleichmäßige Vermischung mit der Frischluft.
Als weiterer Stand der Technik sei die JP 11 247 727 genannt.

Hiervon ausgehend liegt der Erfindung daher die Aufgabe zugrunde, den oben genannten Nachteil zu vermeiden.

Diese Aufgabe wird erfindungsgemäß dadurch gelöst, daß der Strömungsleitkörper ein sich in Achsrichtung des Frischlufteinlaßkanales erstreckender ringförmiger Absatz ist, der einen Ringkanal definiert und wobei in dem ringfrömigen Absatz Durchtrittsöffnungen für das Abgas vorgesehen sind.

Auf diese Weise wird eine Abgaseinleitvorrichtung für ein Luftansaugkanalsystem geschaffen, die sich durch besonders einfachen montagetechnischen Aufwand und damit durch geringe Kosten auszeichnet. Durch eine derartige Ausgestaltung findet eine besonders gleichmäßige Vermischung von heißem Abgas und kühler Frischluft statt. Bei einer ersten Ausführungsform des Luftansaugkanalgehäuses weist eines der Gehäuseteile den Abgaseinlaß, ein umlaufendes Flanschelement und den ringförmigen Absatz auf, wobei der Ringkanal in axialer Richtung durch einen sich an das Flanschelement anschließenden Frischuftkanalabschnitt begrenzt ist. Bei einer zweiten Ausführungsform weist eines der Gehäuseteile den Abgaseinlaß und ein umlaufendes, den Ringkanal begrenzendes Flanschelement auf und das andere Gehäuseteil besitzt den ringförmigen Absatz.

In allen Fällen kann das Gehäuseoberteil und das Gehäuseunterteil vorteilhafterweise im Druckgußverfahren hergestellt sein.

Ausführungsbeispiele der Erfindung sind in der Zeichnung dargestellt und werden nachfolgend beschrieben:

Diese zeigt:
- Figur 1: eine Abgaseinleitvorrichtung für ein Luftansaugkanalsystem einer Brennkraftmaschine,
- Figur 2: eine perspektivische Schnittansicht einer ersten Ausführungsform der Abgaseinleitvorrichtung,
- Figur 3: eine Schnittansicht der Abgaseinleitvorrichtung aus Figur 2, und
- Figur 4: eine Schnittansicht einer zweiten Ausführungsform einer Abgaseinleitvorrichtung.

Figur 1 zeigt in schematischer Ansicht eine Abgaseinleitvorrichtung 1 für ein Luftansaugkanalsystem 2 einer nicht dargestellten Brennkraftmaschine. Das Luftansaugkanalsystem 2 besitzt im wesentlichen ein Luftansaugkanalgehäuse 3 mit einem Sammeleinlaßkanal 4 (s. Figur 2, 3 oder 4), wobei das Luftansaugkanalgehäuse im wesentlichen aus einem Gehäuseoberteil 5 und einem Gehäuseunterteil 6 besteht. Der Sammeleinlaßkanal 4 steht in Verbindung mit einem Frischlufteinlaßkanal 7, der im vorliegenden Ausführungsbeispiel aus einem Frischluftkanalabschnitt 8 mit einer Drosselklappe 9 und einem Frischluftkanalabschnitt 10, der am Luftansaugkanalgehäuse 3 angeformt ist, besteht. Die Abgaseinleitvorrichtung 1 besteht im wesentlichen aus einem am Lufteinlaßkanalsystem angeordneten Abgaseinlaß 11 sowie einem Abgasrückführventil 12, das mit einem dem Abgaseinleitstrahl beeinflußenden Strömungsleitkörper 13 (s. Figur 2, 3 oder 4) zusammenwirkt.

Figur 2 zeigt eine perspektivische Schnittansicht einer ersten Ausführungsform der erfindungsgemäßen Abgaseinleitvorrichtung ohne Abgasrückführventil. Der Strömungsleitkörper 13 ist in diesem Fall ein sich in Achsrichtung des Frischluftkanalabschnittes 10 erstreckender ringförmiger Absatz 13, der einen Ringkanal 14 definiert, wobei in dem ringförmigen Absatz 13 Durchtrittsöffnungen 15 zur Einleitung des Abgases vorgesehen sind. In diesem Ausführungsbeispiel weist das Gehäuseoberteil 5 den Abgaseinlaß 11 auf. Darüber hinaus ist am Gehäuseoberteil 5 der ringförmige Absatz 13 sowie ein umlaufendes Flanschelement 16 zur Verbindung mit dem ersten Frischlufteinlaßkanalabschnitt 8 angeformt.

Figur 3 zeigt dieses Ausführungsbeispiel der Abgaseinleitvorrichtung im Schnitt, wobei der Frischluftkanalabschnitt 8, der den Ringkanal 14 in axialer Richtung begrenzt, dargestellt ist. Der linke Pfeil in Figur 3 zeigt die einströmende Frischluft und der obere Pfeil das einströmende Abgas.

Figur 4 zeigt nun ein zweites Ausführungsbeispiel der erfindungsgemäßen Abgaseinleitvorrichtung im Schnitt. Die Wirkung dieser Abgaseinleitvorrichtung bleibt gleich, jedoch ist der konstruktive Aufbau andersartig. Beim zweiten Ausführungsbeispiel weist das Gehäuseoberteil den Abgaseinlaß 11 und das umlaufende Flanschelement 16 auf, was im vorliegenden Fall gleichzeitig den Ringkanal 14 begrenzt, der durch den in diesem Falle am Gehäuseunterteil 6 angeordneten ringförmigen Absatz 13 definiert ist. Besonders einfach sind die genannten Ausführungsbeispiele im Druckgußverfahren herzustellen. Darüber hinaus bleibt anzumerken, daß die genannten Anformungen nicht auf die beschriebenen Ausführungsbeispiele beschränkt bleiben müssen, so ist es auch denkbar, daß das in Figur 4 gezeigte Gehäuseoberteil mit dem ringförmigen Absatz herzustellen, wobei dann der Abgaseinlaß mit dem umlaufenden Flanschelement am Gehäuseunterteil ausgebildet sind.

## Patentansprüche

1. Luftansaugkanalsystem mit einer Abgaseinleitvorrichtung einer Brennkraftmaschine mit einem Luftansaugkanalgehäuse (3) mit einem Sammeleinlaß, wobei das Luftansaugkanalgehäuse (3) im wesentlichen aus einem Gehäuseoberteil (5) und einem Gehäuseunterteil (6) besteht und der Sammeleinlaß mit einem Frischlufteinlaßkanal (7) zusammenwirkt, in dem eine Drosselklappe (9) angeordnet ist und mit einem im Lufteinlaßkanalsystem angeordenten Abgaseinlaß (11), der mit einem Abgasrückführventil (12) und einem den Abgaseinleitstrahl beeinflussenden Strömungsleitkörper (13) zusammenwirkt, wobei
das Gehäuseoberteil (5) und/oder das Gehäuseunterteil (6) Formelemente aufweisen, die im montierten Zustand des Luftansaugkanalgehäuses (3) den Strömungsleitkörper (13) bilden,
**dadurch gekennzeichnet, daß** der Strömungsleitkörper (13) ein sich in Achsrichtung des Frischlufteinlaßkanals (7) erstreckender ringförmiger Absatz ist, der einen Ringkanal (14) definiert und wobei in dem ringförmigen Absatz Durchtrittsöffnungen (15) für das Abgas vorgesehen sind.

2. Luftansaugkanalsystem nach Anspruch 1, **dadurch gekennzeichnet, daß** eines der Gehäuseteile (5; 6) den Abgaseinlaß (11), ein umlaufendes Flanschelement (16) und den ringförmigen Absatz (13) aufweist, wobei der Ringkanal (14) in axialer Richtung durch einen sich an das Flanschelement (16) anschließenden Frischluftkanalabschnitt (8) begrenzt ist.

3. Luftansaugkanalsystem nach Anspruch 1, **dadurch gekennzeichnet, daß** eines der Gehäuseteile (5; 6) den Abgaseinlaß (11) und ein umlaufendes, den Ringkanal begrenzendes Flanschelement (16) aufweist und das andere Gehäuseteil (5; 6) den ringförmigen Absatz besitzt.

4. Verfahren zur Herstellung eines Luftansaugkanalsystems nach einem der vorhergehenden Ansprüche, **dadurch gekennzeichnet, daß** das Gehäuseoberteil (5) und das Gehäuseunterteil (6) im Druckgußverfahren hergestellt sind.

## Claims

1. Air intake channel system with an exhaust gas introduction apparatus of an internal combustion engine with an air intake channel housing (3) with a common inlet, wherein the air intake channel housing (3) substantially comprises a housing upper part (5) and a housing lower part (6) and the common inlet interacts with a fresh air inlet channel (7), in which a throttle valve (9) is disposed and with an exhaust gas inlet (11), which is disposed in the air inlet channel system and interacts with an exhaust gas recirculation valve (12) and a flow guide body (13) that influences the exhaust gas introduction stream, wherein
the housing upper part (5) and/or the housing lower part (6) have shaped elements, which in the mounted state of the air intake channel housing (3) form the flow guide body (13),
**characterized in that** the flow guide body (13) is an annular shoulder extending in axial direction of the fresh air inlet channel (7) and defining an annular channel (14) and wherein in the annular shoulder through-openings (15) are provided for the exhaust gas.

2. Air intake channel system according to claim 1,
**characterized in that** one of the housing parts (5; 6) has the exhaust gas inlet (11), a circumferential flange element (16) and the annular shoulder (13), wherein the annular channel (14) is delimited in axial direction by a fresh air channel portion (8) adjoining the flange element (16).

3. Air intake channel system according to claim 1,
**characterized in that** one of the housing parts (5; 6) has the exhaust gas inlet (11) and a circumferential flange element (16) delimiting the annular channel, and the other housing part (5; 6) has the annular shoulder.

4. Method of manufacturing an air intake channel system according to one of the preceding claims, **characterized in that** the housing upper part (5) and the housing lower part (6) are manufactured by pressure die casting.

## Revendications

1. Système de canal d'admission d'air comportant un dispositif d'admission de gaz d'échappement d'un moteur à combustion interne présentant un carter de canal d'admission d'air (3) comportant un collecteur d'admission, dans lequel le carter de canal d'admission d'air (3) est essentiellement constitué d'une partie de carter supérieure (5) et d'une partie de carter inférieure (6) et le collecteur d'admission coopère avec un canal d'admission d'air frais (7) dans lequel est disposé un clapet d'étranglement (9) et comportant une entrée de gaz d'échappement (11) disposée dans le système de canal d'admission d'air qui coopère avec une vanne de recyclage des gaz d'échappement (12) et un corps de guidage de flux (13) influençant le jet de gaz d'échappement entrant,
la partie de carter supérieure (5) et/ou la partie de carter inférieure (5) comportant des éléments de forme qui constituent le corps de guidage de flux (13) à l'état monté du carter de canal d'admission d'air (3),
**caractérisé en ce que** le corps de guidage de flux (13) est un talon de forme annulaire s'étendant dans la direction axiale du canal d'admission d'air frais (7), qui définit un canal annulaire (14), et des ouvertures de passage (15) étant prévues pour les gaz d'échappement dans le talon de forme annulaire.

2. Système de canal d'admission d'air selon la revendication 1, **caractérisé en ce que** l'une des parties de carter (5 ; 6) comporte l'entrée de gaz d'échappement (11), un élément de bride périphérique (16) et le talon de forme annulaire (13), le canal annulaire (14) étant limité dans la direction axiale par une section de canal d'air frais (8) se raccordant à l'élément de bride (16).

3. Système de canal d'admission d'air selon la revendication 1, **caractérisé en ce que** l'une des parties de carter (5 ; 6) comporte l'entrée de gaz d'échappement (11) et un élément de bride périphérique (16) limitant le canal annulaire et l'autre partie de carter (5 ; 6) possède le talon de forme annulaire.

4. Procédé de fabrication d'un système de canal d'admission d'air selon l'une des revendications précédentes, **caractérisé en ce que** la partie de carter supérieure (5) et la partie de carter inférieure (6) sont réalisées par moulage sous pression.
